# FASCICULE DE BREVET EUROPEEN

(11) **EP 2 721 958 B1**
(45) Date de publication et mention de la délivrance du brevet: **01.04.2015**
(21) Numéro de dépôt: 13380047.4
(22) Date de dépôt: 17.10.2013
(51) Int. Cl.: A47C 1/124

(54) **Dispositif connecteur en alignement de chaises entre elles**
Verbindungselement zur ausgerichteten Verbindung von mehreren Stühlen untereinander
Device for connecting aligned chairs to one another

(30) Priorité: 19.10.2012 ES 201231091
(43) Date de publication de la demande: 23.04.2014
(73) Titulaire: Eredu, S. Coop., 20250 Legorreta (Gipuzkoa) (ES)
(72) Inventeur: Olano Jauregui, Juan Carlos, 20250 Legorreta (Gipuzkoa) (ES)
(74) Mandataire: Urizar Barandiaran, Miguel Angel

(56) Documents cités:
- DE-A1- 2 402 525
- DE-A1- 2 708 427
- DE-A1- 2 758 442
- JP-U- S58 151 706

## Description

L'invention fait référence à un dispositif connecteur pour chaises, applicable quand il est nécessaire d'interconnecter de manière non permanente deux chaises contiguës ou plus entre elles.

Dans l'actuel état de la technique, par exemple dans JP 558151706 U, quand il est nécessaire d'interconnecter de manière non permanente deux chaises contiguës ou plus entre elles (par exemple dans de grands espaces comme des salles de conférences, des salles d'attente, auditoriums et autres enceintes semblables dont la distribution peut être modifiée), la disposition individuelle de chaises en files est connue (qui sont souvent désordonnées quand les assistants à l'acte se disposent à s'asseoir), ainsi que la disposition de chaises pré-assemblées en formant des blocs (qui requièrent des opérations d'assemblage/de démontage complexes quand il est nécessaire de modifier la distribution des sièges dans l'enceinte).

Un problème non résolu est la façon d'assembler en toute sécurité et de manière non permanente les chaises d'une même file dans ce type d'enceintes, avec possibilité de les désassembler rapidement quand il est nécessaire de modifier la distribution des sièges.

L'objet de l'invention fait référence à un connecteur pour des chaises individuelles qui permet d'assembler/désassembler entre elles deux chaises contiguës à volonté et rapidement, sans employer d'opérations complexes d'assemblage/démontage. Chaque chaise dispose au moins d'un siège et de pieds et du dispositif de connexion, lequel se compose de:
- deux accoudoir unis directement ou indirectement à la chaise, chacun au moyen d'une articulation, chaque articulation permettant de le tourner depuis une position repliée sous le siège et une position de connexion dans laquelle les accoudoirs de toutes les chaises coïncident dans une ligne d'alignement; et
- de moyens pour la connexion/déconnexion des accoudoirs de chacune des deux chaises contiguës en alignement ; ces moyens se caractérisant par le fait que
   - les accoudoirs présentent des géométries dentées opposées et opposables qui s'unissent entre elles dans la zone libre des accoudoirs respectifs; et caractérisé en ce que :
   - un chariot, lequel peut se déplacer dans au moins un des accoudoirs entre deux positions extrêmes pour fixer/libérer entre eux les deux accoudoirs par blocage/libération des ces géométries dentées.

À partir de cette configuration de base, toutes les réalisations ne modifiant pas le fondement proposé sont incluses dans l'objet de l'invention. En particulier, elle se compose de prolongations/oreillettes qui dépassent sur les côtés et qui sont unies directement ou indirectement à la surface inférieure du siège, un accoudoir s'articulant dans chacune d'elles.

Pour les chaises empilables qui disposent d'un plateau sous leur siège, les deux prolongations/oreillettes qui dépassent sur les côtés au-delà de l'armature même de la chaise sont identiques, sont opposées et dépassent sur les deux côtés du plateau même;

Les prolongations/oreillettes et l'accoudoir disposent de butées qui délimitent les positions extrêmes de rotation dans lesquelles elles sont alignées par rapport à l'accoudoir contraire d'une chaise contiguë ou repliés sous le siège de la chaise même qui le comporte;

Le plan qui contient la base des accoudoirs est incliné par rapport au plan d'attaque entre ceux-ci et les prolongations/oreillettes dans lesquelles ils s'articulent.

D'autres configurations et avantages de l'invention peuvent être déduits à partir de la description suivante, et des revendications dépendantes.

Dans le but de mieux comprendre l'objet de l'invention, sur les figures jointes est représentée une forme préférentielle de réalisation, susceptible de changements accessoires ne dénaturant pas son fondement. Dans ce cas:
Les figures 1 et 2 représentent des vues générales schématiques en plan supérieur du connecteur objet de l'invention intégré sur le plateau (b) d'une chaise empilable. Sur la figure 1, les accoudoirs (2a), (2b) du connecteur sont en position séparée et, sur la figure 2, les accoudoirs (2a), (2b) du connecteur sont en position assemblée.
Les figures 3 et 4 représentent des vues générales schématiques en perspective inférieure de deux chaises qui présentent le connecteur pour chaises objet de l'invention. Sur la figure 3, le connecteur est en position séparée et, sur la figure 4, le connecteur est en position assemblée.
La figure 5 représente un détail agrandi, selon l'indication de la figure 4.
La figure 6 représente une vue partielle en levé de la zone d'articulation, pour observer l'inclinaison (α) entre le plan de la base (π_{b}) des accoudoirs (2a), (2b) et le plan d'attaque (π) entre ceux-ci et les prolongations/oreillettes (1a), (1b).
La figure 7 représente une vue en plan de l'extrémité de l'une des prolongations/oreillettes (1a), (1b) correspondant à la figure précédente (l'autre prolongation/oreillette présente la même configuration dans cette zone), pour observer les orifices (11) et les limites (12) dans cet exemple concret de réalisation.
La figure 8 représente une vue en plan de l'extrémité d'un des accoudoir (2a), (2b), correspondant à la figure 4 (l'autre accoudoir présente la même configuration dans cette zone) pour observer les orifices (21) et les butées (22) dans cet exemple concret de réalisation.
La figure 9 représente une vue partielle schématique des accoudoirs (2a), (2b) avec leurs moyens de connexion (3) en position séparée.
La figure 10 représente une coupe schématique, selon l'indication B:B de la figure 9.

Ci-dessous est décrit un exemple de réalisation pratique, non restrictif, de la présente invention. D'autres modes de réalisation dans lesquels sont introduits des changements accessoires ne dénaturant pas son fondement ne sont absolument pas écartés.

Le dispositif connecteur objet de l'invention est appliqué à des chaises se composant, au moins, d'un siège (as) et de pieds (pt).

Il se compose, au moins, de deux prolongations/oreillettes (1a), (1b) qui sont directement ou indirectement unies à la chaise. Dans chacune de ces prolongations/oreillettes (1a), (1b) est articulé un accoudoir (2a), (2b) permettant à chaque articulation (A) de tourner (g) sur deux positions extrêmes : une position repliée sous le siège (as) et une position de connexion dans laquelle les accoudoirs (2a), (2b) de toutes les chaises coïncident dans une ligne d'alignement.

L'on dispose des moyens (3) pour la connexion/séparation des deux accoudoirs (2a), (2b) articulés chacun à une prolongation/oreillette (1a), (1b) d'une chaise contiguë.

Il est indistinct et accessoire pour l'invention que les prolongations/oreillettes (1a), (1b) émergent directement ou indirectement de l'armature de la chaise. Dans l'exemple de réalisation représenté, les prolongations/oreillettes (1a), (1b) sont identiques, opposées entre eux et dépassent sur les deux côtés d'un plateau (B) dont disposent les chaises empilables sous leur siège (as) mais les prolongations/oreillettes (1a), (1b) dans d'autres réalisations pratiques peuvent être directement unies au siège (as), a l'armature de la chaise ou même au dossier.

Chacune des prolongations/oreillettes (1a), (1b) disposent d'orifices (11) dans leurs zones extrêmes. Dans l'environnement de ces orifices (11) des butées (12) se conforment. Voir figure 7.

Chacun des accoudoirs (2a), (2b) est aussi pourvu d'orifices (21) dans une de leurs zones extrêmes. Dans l'environnement de ces orifices (21) des butées (22) se conforment. Voir figure 8.

Dans la constitution du connecteur, les accoudoir (2a), (2b) s'articulent chacun à une des prolongations/oreillettes (1a), (1b) par une articulation (A) sur les paires d'orifices (11), (21) opposés et correspondants l'un (11) à une prolongation/oreillette (1a) o (1b) et l'autre (21) à un accoudoir (2a) o (2b), de sorte que chaque accoudoir (2a), (2b) puisse tourner par rapport à la prolongation/oreillette (1a), (1b) respective entre deux positions extrêmes:
- une position repliée dans laquelle les accoudoirs (2a), (2b) sont cachés sous le siège (as) de la chaise même qui le comporte. Cette position est limitée par la butée des parois mêmes des prolongations/oreillettes (1a), (1b) contre les parois de ses accoudoir (2a), (2b) respectifs; et
- une autre position dépliée dans laquelle les accoudoirs (2a), (2b) sont, en particulier, alignés avec l'accoudoir contraire (2a), (2b) d'une chaise contiguë et, en général, alignés avec les accoudoirs (2a), (2b) de toutes les chaises dans une ligne d'alignement. Cette position est limitée par les butées (12), (22) précédemment cités qui agissent entre elles.

En particulier, le plan (π_{b}) qui contient la base des accoudoirs (2a), (2b) est incliné par rapport au plan d'attaque (π) entre ceux-ci et les prolongations/oreillettes (1a), (1b). Voir figure 6.

Pour l'exemple de réalisation représenté, les moyens (3) pour la connexion et la déconnexion entre eux des deux accoudoirs (2a), (2b) consistent en le fait que:
- les accoudoirs (2a), (2b) sont pourvus de dentées (31 a), (31 b) opposées et opposables, prévues dans l'extrémité libre des accoudoirs respectifs (2a), (2b) de sorte qu'ils puissent être connectés entre eux; et
- un chariot (32) qui peut se déplacer dans au moins un des accoudoirs (2a), (2b) entre deux positions extrêmes limitées par des butées pour fixer/libérer les deux accoudoirs (2a), (2b) par blocage/libération des ces géométries dentées (31a), (31b).

La position extrême de déplacement rétracté du chariot (32) dans l'accoudoir (2a) est limitée par la butée du chariot même contre une paroi (23) conformée dans l'accoudoir (2a).

La position extrême de déplacement avancé du chariot (32) dans l'accoudoir (2a) est limitée par la butée d'une protubérance (24) de l'accoudoir (2a) contre la fin d'un guide (25) conformée dans le chariot même (32).

Les matériaux, dimensions, proportions et, en général, tous les autres détails accessoires ou secondaires n'altérant pas, ne changeant pas ou ne modifiant pas le dispositif connecteur tel que revendiqué pourront être variables.

## Revendications

1. Dispositif connecteur en alignement de chaises entre elle, chaque chaise se composante au moins d'un siège (as) et de pieds de (pt), composé de:
a) deux accoudoirs (2a), (2b) unis directement ou indirectement à la chaise, chacun d' eux au moyen d'une articulation (A), chaque articulation (a) permettant leur rotation (g) entre une position repliée sous le siège (as) et une position de connexion dans laquelle les accoudoirs (2a), (2b) de toutes les chaises coïncident dans une ligne d'alignement;
b) de moyens (3) pour la connexion/déconnexion entre eux des accoudoirs (2a), (2b) de chacune des deux chaises contiguës en alignement ; ces moyens (3) consistant en le fait que
b1) les accoudoirs (2a), (2b) sont pourvus de géométries dentées (31a), (31b) opposées et opposables qui sont reliées entre elles dans la zone libre des accoudoirs respectifs (2a), (2b); et **caractérisé en ce que** :
b2) un chariot (32), pouvant se déplacer dans au moins un des accoudoirs (2a), (2b) entre deux positions extrêmes pour fixer/libérer ces accoudoir (2a), (2b) par blocage/libération des ces géométries dentées (31a), (31 b).

2. Dispositif connecteur en alignement de chaises entre elles, selon la revendication 1, **caractérisé par le fait qu'**il dispose de prolongations/oreillettes (1a), (1b) qui dépassent sur les côtés et qui sont directement ou indirectement unies à la chaise sous le siège (as), en s'articulant (A) un accoudoir (2a), (2b) s'articulant dans chacune d'elles.

3. Dispositif connecteur en alignement de chaises entre elles, selon la revendication 2 particulièrement pour des chaises empilables qui disposent d'un plateau (B) sous leur siège (as), **caractérisé par le fait que**:
a) Les prolongations/oreillettes (1a), (1b) sont identiques, opposées entre elles et dépassent des deux côtés du plateau (B) même;
b) les prolongations/oreillettes (1a), (1b) et les accoudoirs (2a), (2b) disposent chacun de butées délimitant les positions extrêmes de rotation dans lesquelles elles sont respectivement alignées avec l'accoudoir contraire (2a), (2b) d'une chaise contiguë ou repliés sous le siège de la chaise même qui les comporte.

4. Connecteur pour chaises comprenant un dispositif connecteur selon une des revendications précédentes, **caractérisé en ce que** le plan (π_{b}) qui contient la base des accoudoirs (2a), (2b) est incliné par rapport au plan d'attaque (π) entre ceux-ci et les prolongations/oreillettes (1a), (1b).

## Patentansprüche

1. Verbindungselement zur ausgerichteten Verbindung von mehreren Stühlen untereinander, wobei der Stuhl mindestens aus einem Sitz (as) und Beinen (pt) besteht und aus:
a) zwei Arme (2a), (2b) direkt/indirekt mit dem Stuhl jeweils über ein Gelenk verbunden (A), wobei das Gelenk (A) eine Drehung (g) ermöglicht zwischen einer eingeklappten Position unter dem Sitz (as) und einer Position, in der die Arme (2a), (2b) aller Stühle in einer Linie ausgerichtet sind;
b) Mittel (3) zur Verbindung/Lösung der Arme (2a), (2b) für jeweils zwei nebeneinander stehender Stühle; dabei bestehen diese Mittel (3) aus
b1) den Armen (2a), (2b) die über Bahngeometrien mit gegensätzlicher und gegenüberliegender Verzahnung (31 a), (31 b) ausgestattet sind, die sich im freien Bereich der jeweiligen Arme (2a), (2b) zusammenfügen lassen; und gekennzeichnet durch:
b2) einen Schlitten (32), der mindestens auf einem der Arme (2a), (2b) beweglich ist zwischen den Extrempositionen zum Feststellen/Lösen zwischen den genannten Armen (2a), (2b) zum Blockieren/Lösen der genannten Geometrien mit Verzahnung (31a), (31b).

2. Verbindungselement zur ausgerichteten Verbindung von mehreren Stühlen untereinander, gemäß Forderung 1, gekennzeichnet durch Verlängerungen (1a), (1b) die seitlich hervorragen und direkt/indirekt mit dem Stuhl unter dem Sitz (as), verbunden sind, damit jede von ihnen einem Arm (2a), (2b) als Gelenk (A) dient.

3. Verbindungselement zur ausgerichteten Verbindung von mehreren Stühlen untereinander, gemäß Forderung 1, vornehmlich für stapelbare Stühle, die über ein Fach (B) unter ihrem Sitz (as) verfügen, gekennzeichnet durch:
a) Verlängerungen (1a), (1b) sind identisch, untereinander entgegengesetzt und auf beiden Seiten des Fachs (B) hervorstehend;
b) Verlängerungen (1a), (1b) und Arme (2a), (2b) verfügen über Anschlagsbahnen, die die Extrempositionen für die Drehung begrenzen, in denen sie sich jeweils ausrichten mit dem gegenüberliegenden Arm (2a), (2b) des Folgestuhls oder eingeklappt unter dem Sitz des Stuhls, an dem sie sich befinden.

4. Stuhlverbindungselement, bestehend aus einem Verbindungsstuck, gemaß vorangegangener Ansprüche, gekennzeichnet, da die Ebene (π_{b}), die die Armbasis (2a), (2b) enthält, gegenüber der Eingriffsebene (π) zwischen diesen und den Verlängerung (1a), (1b) geneigt ist.

## Claims

1. Connecting device in alignment of chairs with each other, the chair consisting of at least one seat (as) and legs (pt) and of:
a) two arms (2a), (2b) each joined directly/indirectly to the chair by an articulation (A), each articulation making possible (A) its turning (g) between a retracted position under the seat (as) and a coupling position in which the arms (2a), (2b) of all the chairs coincide in an aligned row;
b) means (3) for coupling/uncoupling to each other of the arms (2a), (2b) of each two contiguous chairs in alignment; said means consisting (3) of
b1) the arms (2a), (2b) which are each provided with toothed geometries (31), (31 b) counterposed and faceable, which are coupled to each other in the free zone of the respective arms (2a), (2b); and **characterized in that**:
b2) a carriage (32), which can move in at least one of the arms (2a), (2b) between two extreme positions to fasten to/free said arms (2a), (2b) from each other by blocking/freedom of said toothed geometries (31 a), (31 b).

2. Connecting device in alignment of chairs with each other, according to claim 1, **characterized in that** it consists of extensions/flaps (1a), (1b) that emerge laterally and that are joined directly/indirectly to the chair under the seat (as), an arm (2a), (2b) articulating (A) in each of them.

3. Connecting device in alignment of chairs with each other, according to claim 1, particularly for stackable chairs that have a tray (B) under their seat (as), **characterized in that**:
a) The extensions/flaps (1a), (1b) are identical, counterposed and emerge on both sides of the tray (B);
b) the extensions/flaps (1a), (1b) and the arms (2a), (2b) have two stops that delimit the extreme turning positions in which they, respectively, are aligned with the opposite arm (2a), (2b) of a contiguous chair or retracted under the seat of the chair that carries them.

4. Connector for chairs, comprising a connecting device; according to one of the previous claims, **characterized in that** the plane (π_{b}) that contains the base of the arms (2a), (2b) is inclined with respect to the plane of attack (π) between them and the extensions/flaps (1a), (1b).
